# EUROPÄISCHE PATENTSCHRIFT

(11) **EP 1 553 029 B1**
(45) Veröffentlichungstag und Bekanntmachung des Hinweises auf die Patenterteilung: **09.09.2020**
(21) Anmeldenummer: 05000264.1
(22) Anmeldetag: 07.01.2005
(51) Int. Cl.: B65F 3/04

(54) **Entsorgungsfahrzeug**
Waste disposal vehicle
Véhicule pour déchets

(30) Priorität: 10.01.2004 DE 102004001636; 10.01.2004 DE 102004001637
(43) Veröffentlichungstag der Anmeldung: 13.07.2005
(73) Patentinhaber: HN Schörling GmbH, 27793 Wildeshausen (DE)
(72) Erfinder: Ralf Woyezechowski, D-21224 Rosengarten (DE); Lothar Stach, D-27793 Wildeshausen (DE)
(74) Vertreter: Busse, Harald F.W.

(56) Entgegenhaltungen:
- EP-A- 0 691 288
- WO-A-02/088001
- DE-C- 4 415 060
- DE-U- 29 718 103
- DE-U-202004 010 972

## Beschreibung

Die Erfindung betrifft einen Greifarm nach dem Oberbegriff des Anspruchs 1 sowie ein Entsorgungsfahrzeug umfassend einen solchen Greifarm nach dem Oberbegriff des Anspruchs 4.

Bei der Entsorgung von Hausmüll, Industriemüll, Reststoffen, die eine Wertstoffsortieranlage durchlaufen haben, Schlacken oder anderen Zuschlagstoffen oder ähnlichen in Behältern bereitgestellten Materialien ist zunehmend eine automatisierte Entsorgung der diese Stoffe aufnehmenden Behälter mit möglichst minimiertem Personal- und Zeiteinsatz gewünscht.

Hierfür werden etwa von Müllverursachern Behälter an die Straße gestellt, damit sie dort vom Greifarm eines Entsorgungsfahrzeugs erfaßt und in dieses entleert werden können. Bei Vorsehen eines beispielsweise seitlich ausgreifenden Arms können die Behälter automatisiert angehoben und entleert werden, ohne daß neben dem Fahrer weiteres Personal erforderlich wäre. Zur Zeitersparnis kann der Greifarm mit mehreren nebeneinander liegenden Behältertragmitteln ausgestattet sein, die in der Lage sind, gleichzeitig mehrere Behälter zu greifen und zu entleeren.

Da verschieden große Behälter entleert werden sollen, werden häufig sogenannte Diamond-Keile mit jeweils von einer nach oben weisenden Spitze sich zu den Seiten und nach hinten abwärts verbreiternden Abgleitschrägen verwendet, die einen Kragen oder ähnlichen vorspringenden Bereich eines Behälters hintergreifen und sich dabei selbst zentrieren können. Damit können etwa ohne Anpassung der Tragmittel Behälter von 240 oder 120 Liter Fassungsvermögen aufgenommen werden.

Es ergibt sich jedoch häufig das Erfordernis - beispielsweise vor Häusern mit mehreren Wohn- oder Gewerbeeinheiten -, neben diesen genannten Behältern auch Großbehälter mit 1,1 Kubikmetern Inhalt oder andere Behälter zu entsorgen. Hierfür ist der Einsatz weiterer Fahrzeuge mit entsprechend gestalteten Greifarmen erforderlich, was einen erheblichen personellen und materiellen Zusatzaufwand bedingt.

Die WO-A-02/088 001 zeigt einen Greifarm eines Entsorgungsfahrzeugs gemäß dem Oberbegriff des Anspruchs 1, mit einer Aufnahme für Abfallbehälter, wobei die Aufnahme seitlich einfassende Arme und eine zusätzliche Kammleiste als weiteres Tragmittel aufweist, die mit einem Niederhalter zusammenwirkt. Um diese Tragleiste in Eingriff zu bringen, müssen zunächst die Arme in eine Ruhestellung verschwenkt werden, erst dann kann die selbst nicht auswärts bewegliche Tragleiste zum Eingriff kommen. Der Eingriff dieser Kammleiste ist jedoch dadurch erschwert, daß für ihr Einfädeln an den Behälter der gesamte auswärts weisende Kopfbereich mit dem ersten Tragmittel und der Kammleiste bewegt werden muß, was angesichts des hohen Gewichts und der ein hohes Trägheitsmoment bewirkenden Lage diesen Kopfbereichs am äußersten Ende erschwert ist.

Die EP-A-0 691 288 zeigt eine Hub-Kipp-Vorrichtung für einen Hecklader mit einem Behältertragmittel und mit einem weiteren, als Kammleiste ausgebildeten Tragmittel, wobei das weitere Tragmittel mit einer auswärts weisenden Komponente in eine Ebene nahe der äußersten Erstreckungsebene des Behältertragmittels verlagerbar ist. Ein Niederhalter für den Behälter ist dort aber nicht offenbart, so daß ein Greifarm, der den Behälter erst greift, unter Umständen auch heranzieht, dann mehrere Meter hoch anhebt und erst dann über Kopf verschwenkt, wie dies bei einem Seitenlader der Fall ist, auf diese Weise nicht ausgebildet werden kann.

Der Erfindung liegt das Problem zugrunde, die insbesondere automatisierte Aufnahme und Rückführung von Behältern verschiedener Größen zu verbessern.

Die Erfindung löst dieses Problem durch einen Greifarm mit den Merkmalen des Anspruchs 1 und ein Entsorgunsfahezeug mit den Merkmalen des Anspruchs 4. Hinsichtlich vorteilhafter Ausgestaltungen wird auf die weiteren Ansprüche 2, 3 und 5 bis 13 verwiesen.

Mit dem erfindungsgemäßen Greifarm bzw. Entsorgungsfahrzeug wird es möglich, verschiedenartigste Behälter greifen zu können, ohne daß eine Umrüstung des Entsorgungsfahrzeugs oder auch nur des Greifarms durchgeführt werden müßte. Dadurch, daß das weitere Tragmittel in und außer Eingriffsstellung verlagerbar ist, kann je nach aufzunehmendem Behälter entweder dieses oder die Behältertragmittel zum Einsatz kommen. Die Verlagerung läßt sich vorteilhaft von der Fahrerkabine fernsteuern.

Dadurch, daß das weitere Tragmittel mit einer auswärts, in Richtung des aufzunehmenden Behälters weisenden Komponente in eine Ebene nahe der äußersten Erstreckungsebene des oder der Behältertragmittel in Eingriffsstellung verlagerbar ist, kann es durch dieses Ausfahren in eine zur Anlage an den Behälter geeignete Stellung kommen, wohingegen es ansonsten die Aufnahme von Behältern durch die bereits vorhandenen Behältertragmittel, die hier unterhalb des weiteren Tragmittels gelegen sind, was nicht zwingend ist, nicht stört. Der zumindest eine Abschnitt ist als Kammleiste mit mehreren nach oben ragenden Eingriffszinken ausgebildet, die mit einem oberhalb von ihr angeordneten beweglichen Niederhalter zusammenwirkt. Dadurch können etwa die üblichen gewerblichen 1.1-Behälter von dieser Kammleiste aufgenommen werden.

Mit der Möglichkeit, der Verriegelungsbewegung des Niederhalters insbesondere bei fest und in Eingriff stehendem Tragmittel oder weiterem Tragmittel durchzuführen, braucht der Behälter nicht angeliftet zu werden, um gegen einen Niederhalter bewegt zu werden. Dies stellt einen besonderen Vorteil der Erfindung dar, da diese dann auch für solche Greifarme gut verwendbar ist, die weit außerhalb einer Fahrzeugkontur stehende Behälter greifen und heranbewegen, weil hiermit bereits von Anfang an während der Heranbewegung eine Verriegelung des Behälters erreicht ist und dieser nicht erst gegen einen festen oder beweglichen Niederhalter am Fahrzeug bewegt werden muß.

Wenn insbesondere der Niederhalter zur Verriegelung der Tragstellung des Behälters um eine horizontale Achse schwenkbar ist und deren Abstand zu dem in Eingriff stehenden Tragmittel oder weiterem Tragmittel fest ist, kann zunächst die "Zange" aus Tragmittel oder weiterem Tragmittel einerseits und Niederhalter andererseits sicher geschlossen werden, ehe eine Heranzieh- und/oder Anhebebewegung des Behälters an das Fahrzeug durchgeführt wird.

Dabei kann oder können das oder die weiteren Tragmittel insbesondere um eine unterhalb des Eingriffskontakts gelegene Achse auswärts schwenkbar sein, so daß sich der aufgenommene Behälter auf der Schwenkachse abstützt und darüber seine Gewichtskraft abgefangen wird.

Die Antriebsorgane für das Schwenken können dann im wesentlichen horizontal liegen und müssen selbst die Gewichtskraft nicht tragen, so daß sie relativ klein dimensioniert werden und geschützt hinter einer äußeren Tragplatte liegen können.

Insbesondere können an der Tragplatte sowohl der Niederhalter als auch das oder die Tragmittel und das oder die weiteren Tragmittel angeordnet und somit eine modulare Auswechselbarkeit der gesamten Tragplatte ermöglicht sein, ohne daß ein separat am Fahrzeug angeordneter Niederhalter erforderlich wäre.

Die Tragmittel können mit den oben erwähnten Vorteilen als sog. Diamond-Keile mit jeweils von einer nach oben weisenden Spitze sich abwärts verbreiternden Abgleitschrägen ausgebildet sein.

Dabei ist es räumlich günstig, an dem Greifarm nebeneinander zwei Behältertragmittel und zwischen sowie oberhalb von diesen raumsparend einen Abschnitt des weiteren Tragmittels anzuordnen.

Die Aufnahmefähigkeit für große Behälter kann wesentlich dadurch beeinflußt werden, daß seitlich neben und mit Abstand zu dem zwischen den Behältertragmitteln angeordneten Abschnitt des Tragmittels weitere Tragmittelabschnitte angeordnet sein können, die mit dem zwischen den Behältertragmitteln angeordneten Tragmittelabschnitt zur Aufnahme von Großbehältern gemeinsam wirksam sein können.

Besonders vorteilhaft für den variablen Einsatz des Entsorgungsfahrzeugs ist weiterhin zumindest ein Behältertragmittel entlang einer gedachten Verbindungslinie zwischen den Behältertragmitteln verschieblich. Dadurch können auch dicht nebeneinanderstehende Behälter angehoben und wieder abgesetzt werden, ohne daß diese beim Anheben und Zentrieren quer verschoben und somit leicht seitlich versetzt wieder abgestellt werden müßten. Somit wird es auch möglich, zwei Behälter, die eng in einer Reihe mit weiteren stehen, zu greifen und an derselben Stelle wieder abzusetzen - unabhängig von der Behältergröße. Damit kann beispielsweise der Abstand zwischen den Spitzen der Diamond-Keile an Maße von Normbehältern von 120 Litern oder 240 Litern Inhalt, bei denen idealerweise der Abstand der Keilspitzen in einem Fall 490 Millimeter und im anderen Fall 600 Millimeter betragen soll, vorwählbar angepaßt werden.

Weitere Vorteile und Merkmale der Erfindung ergeben sich aus in der Zeichnung dargestellten und nachfolgend beschriebenen Ausführungsbeispielen des Gegenstandes der Erfindung.

In der Zeichnung zeigt:
- Fig. 1: eine schematische Seitenansicht des vorderen Bereichs eines erfindungsgemäßen Entsorgungsfahrzeugs mit eingehängtem Großbehälter,
- Fig. 2: eine perspektivische Detailansicht des den Greifarm umfassenden Fahrzeugaufbaus ohne eingehängten Behälter,
- Fig. 3: eine Ansicht schräg von vorne auf das Greifarmende mit zwei nebeneinander angeordneten Diamondkeilen und einer durchgehenden Kammleiste zur Aufnahme von 1,1-Kubikmeter-Behältern,
- Fig. 4a: eine Seitenansicht des mit Behältertragteilen versehenen vorderen Greifarmendes bei zusätzlicher Anordnung einer ein- und ausfahrbaren Kammleiste in deren eingefahrenem Zustand ,
- Fig. 4b: eine ähnliche Ansicht wie Fig. 4a mit hier jedoch ausgefahrener Kammleiste in Eingriff mit dem Kragen eines Behälters,
- Fig. 5a: eine perspektivische Ansicht des vorderen Greifarmendes im eingefahrenen Zustand der Kammleiste nach Fig. 4a,
- Fig. 5b: eine perspektivische Ansicht des vorderen Greifarmendes im ausgefahrenen Zustand der Kammleiste nach Fig. 4b,
- Fig. 6: eine ähnliche Ansicht wie Fig. 5b einer alternativen Ausführung mit einer auf einer Schwenkklappe in der Position eines üblichen Tonnenniederhalters aufgesetzten Kammleiste und einem darüber angeordneten weiteren Tonnenniederhalter, der hier noch nicht geschlossen ist, bei Greifen eines 1.1-cbm-Großbehälters,
- Fig. 7: die Version nach Fig. 6 ohne eingezeichneten Behälter in perspektivischer Ansicht.

Das in Fig. 1 gezeigte Entsorgungsfahrzeug 1 ist als Selbstfahrer ausgebildet. Auch ein gezogenes Fahrzeug kommt in Betracht. Es umfaßt in jedem Fall zumindest einen Greifarm 2, der zur Aufnahme von unterschiedlichen Behältern 3, 4 dient und diese anheben sowie auch heranziehen und - hier über Kopf - einer Entleerung in einen Einfüllbereich 6 des Fahrzeugs 1 zuführen kann. Dem Einfüllbereich 6 kann eine Preßeinrichtung zugeordnet sein, die die eingefüllten Stoffe in beispielsweise einen Wechselbehälter einschiebt und verdichtet.

Die Behälter 3, 4 können etwa zur Entsorgung von einzufüllenden Reststoffen, Wertstoffen, Schutt, Schlacken oder ähnliche Stoffen dienen. Die hier gezeigten Behälter 3 sind übliche genormte und in Draufsicht im wesentlichen quadratische Haushaltsmülleimer, der Behälter 4 ist ein in Draufsicht rechteckiger 1.1-cbm-Behälter, wie er häufig in Gewerbeeinheiten Verwendung findet.

Der Greifarm 2 ist um mehrere Gelenke 7, 8, 9 beweglich und umfaßt an seinem ausgreifenden Endbereich 10 im gezeichneten Ausführungsbeispiel als Behältertragmittel 11 zwei parallel nebeneinander an einer modularen Tragplatte T angeordnete sog. Diamond-Keile. Bei diesen erstrecken sich jeweils von einer nach oben weisenden Spitze 12 aus Abgleitschrägen 13 abwärts verbreiternd, was eine Selbstzentrierung an Behältern 3 unterschiedlicher Breite ermöglicht.

Neben den hier keilförmigen Behältertragmitteln 11 ist als weiteres Tragmittel 14 eine ebenfalls an der Tragplatte T abgestützte Kammleiste vorgesehen, die eine Reihe von aufwärts weisenden Tragzinken aufweist. Sie kann, wie in Fig. 3 dargestellt ist, über ihre gesamte Länge, die die Breite der Behältertragmittel 11 überragen kann, als durchgehende Leiste 14a ausgebildet sein oder einen separaten mittleren Abschnitt 14b umfassen (Fig. 4, Fig. 5), der eventuell mit weiter außen liegenden und ebenfalls separaten Abschnitten (nicht gezeichnet) zusammenwirken kann. Für die Anordnung separater Teile können insbesondere enge räumliche Gegebenheiten sprechen. Bei der Verlagerung in Eingriffsstellung (Übergang von Fig. 4a zu Fig. 4b) können die Abschnitte dann beidseits der als Keile ausgebildeten Behältertragmittel 11 mit einer auswärts weisenden Komponente K ausgeschoben oder insbesondere um eine unterhalb ihrer Kontaktlinie mit dem Behälter 4 liegenden und daher abstützenden Schwenkachse ausgeschwenkt werden, ohne mit den Diamondkeilen 11 zu kollidieren, selbst wenn die Leiste der weiteren Tragmittel 14 nur dicht oberhalb der als Keile ausgebildeten Behältertragmittel 11 angeordnet ist. Bei einer durchgehenden Leiste 14a (Fig. 3) können dann im Bereich der Rückseiten der Behältertragmittel 11 Ausnehmungen erforderlich sein. Bei einem Verschwenken um eine abstützende Achse können die Antriebsorgane hierfür geschützt weiter innen im wesentlichen hinter der Tragplatte liegen und brauchen nur wenig Kraft aufzubringen, so daß sie relativ klein dimensioniert sein können.

In jedem Fall ist die durchgehende oder unterbrochene Kammleiste des weiteren Tragmittels 14 gegenüber dem Greifarm 2 mit einer horizontalen Komponente K zwischen einer Eingriffsstellung zum Tragen der Behälter 3, 4 (Fig. 4b, 5b) und einer passiven Nichteingriffsstellung (Fig. 4a, 5a) beweglich. In der Nichteingriffsstellung können die Behältertragmittel 11 mit ihren Spitzen 12 und den daran anschließenden Abgleitschrägen 13 in Eingriff mit dem Behälter 3 gelangen.

In Eingriffsstellung des als Kammleiste ausgebildeten weiteren Tragmittels 14 dienen Tragzinken zur Aufnahme der Behälter 3 oder 4. Sofern die Leiste des Tragmittels 14 als durchgehende lange Leiste 14a ausgebildet ist oder neben dem mittleren Abschnitt 14b noch weitere Seitenabschnitte umfaßt, können auch insbesondere 1.1-cbm-Großbehälter (Fig. 1) mit der das weitere Tragmittel 14 bildenden Kammleiste erfaßt und dadurch entleert werden. Eine zusätzliche Schwenkhalterung dient im geschlossenen Zustand als Niederhalter 15 für Tonnen.

Sie kann sowohl bei Eingriff der Behältertragmittel 11 als auch der Tragmittel 14 als Widerlager über dem Behälterkragen 19 um eine Achse N geschlossen werden, so daß die als Keile ausgebildeten Behältertragmittel 11 bzw. die Tragzinken der Kammleiste des weiteren Tragmittels 14 und die Schwenkhalterung des Niederhalters 15 nach Art einer Zange zusammenwirken können. Dabei muß weder ein Behältertragmittel 11 noch ein weiteres Tragmittel 14 angehoben werden, um die Zange mit dem Niederhalter 15 zu schließen. Der Niederhalter 15 ist vielmehr bei fest in Eingriff stehendem Behältertragmittel 11 oder weiterem Tragmittel 14 in Schließrichtung bewegbar, so daß vor der ersten Behälterbewegung dieser fest gegriffen werden kann. Dabei verhindert der Niederhalter 15 auch, daß Stoffe aus dem Behälter 3, 4 beim Entleeren neben den als Öffnung ausgebildeten Einfüllbereich 6 fallen.

Zum Ein- und Ausfahren der das weitere Tragmittel 14 bildenden Kammleiste können beispielsweise Hydraulikzylinder dienen. Die Bewegung der Kammleiste kann eine reine Translationsbewegung oder eine Schwenkbewegung oder eine überlagerte Bewegung mit einem Verlagerungsweg von deutlich über 100 Millimetern sein. Insbesondere ist eine Schwenkbewegung um die oben geschilderte tief liegende und an der Tragplatte T angeordnete abstützende Achse günstig, wobei die Hydraulikzylinder horizontal liegen können und wenig Kraft aufzubringen haben. Im ausgefahrenen Zustand (Fig. 4b) befindet sich die Kammleiste des weiteren Tragmittels 14 im Nahbereich der von den Außenflächen der hier als Keile ausgebildeten Behältertragmittel 11 aufgespannten Vertikalebene. Wenn der Endbereich 10 einen Behälter 3 greift, gelangen daher zunächst die Tragzinken der Kammleiste in Eingriff mit dem Kragen 19 dieser Behälter 3, der darauf aufsetzt, so daß die Diamondkeile ausbildenden Behältertragmittel 11 nicht mehr in Eingriff gelangen können. Sie können jedoch mit ihren Vorderflächen 18 eine Abstützung für die Vorderseite 3a der Behälter 3 bilden und deren Kippen um die Tragzinken verhindern.

Gemäß einem weiteren Ausführungsbeispiel ist es alternativ (Fig. 6, 7) ist es auch möglich, die Kammleiste des weiteren Tragmittels 14 - wiederum in einzelnen Abschnitten oder insbesondere als durchgehende Leiste 14c - auf dem üblicherweise als Tonnenniederhalter dienenden Niederhalter 15 anzuordnen und dadurch die Verlagerung zwischen der Eingriffs- und der Nichteingriffsstellung der Kammleiste 14 als reine Schwenkbewegung ausführen zu können. Der Schwenkmechanismus hierfür ist ohnehin vorhanden, so daß der mechanische Zusatzaufwand darauf beschränkt ist, einen weiteren als Schwenkhalterung ausgebildeten Niederhalter 16 als dann wirksamen Tonnenniederhalter oberhalb der ursprünglich als Niederhalter 15 dienenden Schwenkhalterung vorzusehen. Der Umrüstaufwand etwa eines herkömmlichen Endbereichs 10 des Greifarms ist dadurch minimiert.

Um die Flexibilität weiter zu erhöhen, können die als Keile ausgebildeten Behältertragmittel 11 an einer gemeinsamen horizontalen Tragschiene beweglich gegenüber dieser abgestützt und parallel zur Schiene entlang einer gedachten Verbindungslinie miteinander über einen Antrieb, zum Beispiel einen Hydraulikzylinder, verbunden sein. Dieser ist vom Fahrer aus fernbedienbar, insbesondere derart, daß dieser nur den Typ der aufzunehmenden Behälter 3 (z. B. 120 Liter) eingibt und ein Steuerrechner daraus automatisch den passenden Abstand von 490 Millimetern zwischen den Spitzen 12 der hier Keile bildenden Behältertragmittel 11 ermittelt und das Antriebsorgan entsprechend einstellt. Die Keile können dann zwei Behälter 3 dieser Größe greifen, ohne sie beim Zentrieren seitlich verlagern zu müssen.

Sofern zwei größere Behälter 3 angehoben werden sollen, kann der Antrieb auf den größeren Typ der aufzunehmenden Behälter 3 (z. B. 240 Liter) eingestellt werden, wobei dann der Rechner daraus den Abstand von 600 Millimetern zwischen den Spitzen 12 der hier als Keile ausgebildeten Behältertragmittel 11 ermittelt und das Antriebsorgan etwas ausfährt, so daß beide Behältertragmittel 11 auf der Schiene auswärts verlagert werden. Der Kragen 19 eines Behälters 3 kann damit auch hier mittig angesteuert werden, so daß die Behälter 3 ohne Seitwärtsverlagerung angehoben und wieder abgestellt werden können.

Bei üblichen Behältern 3, die als Normbehälter ausgebildet sind, ist sowohl der Einsatz der als Keile ausgebildeten Behältertragmittel 11 als auch der ausgefahrenen weiteren Tragmittel 14, hier der Kammleiste, (Fig. 4b) möglich. Insbesondere bei einer lang durchgehenden Kammleiste 14a, 14c können auch mehrere dieser Behälter gleichzeitig erfaßt werden.

Der erfindungsgemäße Greifarm 2 kann modular ausgebildet sein und etwa einen auswechselbaren Endbereich 10 mit der Tragplatte T und dem daran angeordneten Niederhalter 15, 16 umfassen, so daß je nach Bedarf die passenden Behältertragmittel 11, 14 mit zugehöriger Tragplatte T angesetzt werden können.

## Patentansprüche

1. Greifarm (2) eines Entsorgungsfahrzeugs (1) zur Aufnahme von Behältern (3;4) mit zu entsorgenden Reststoffen, Wertstoffen oder dergleichen, wobei der Greifarm (2) zumindest ein Behältertragmittel (11) umfaßt, durch das mittels Untergreifens eines vorspringenden Bereichs (19) ein Behälter (3;4) anhebbar ist, wobei der Greifarm (2) neben dem oder den Behältertragmittel(n) (11) zumindest einen Abschnitt (14a; 14b; 14c) eines weiteren Tragmittels (14) umfaßt, das als Kammleiste mit mehreren nach oben ragenden Eingriffszinken ausgebildet ist, die mit einem oberhalb von ihr angeordneten und ebenfalls beweglichen Niederhalter (15; 16) zur Verriegelung des von dem Tragmittel (11) oder dem weiteren Tragmittel (14) gehaltenen Behälters zusammenwirkt,
**dadurch gekennzeichnet,**
**daß** insbesondere das Behältertragmittel (11) zum Untergreifen eines Kragens vorgesehen ist und daß das weitere Tragmittel (14) mit einer auswärts, in Richtung des aufzunehmenden Behälters (3;4) weisenden Komponente (K) in eine Ebene nahe der äußersten Erstreckungsebene des oder der Behältertragmittel (11) in und außer Eingriffsstellung verlagerbar ist.

2. Greifarm (2) nach Anspruch 1,
**dadurch gekennzeichnet,**
**daß** die Verriegelungsbewegung des Niederhalters (15;16) bei fest und in Eingriff stehendem Tragmittel (11) oder weiterem Tragmittel (14) durchführbar ist.

3. Greifarm (2) nach Anspruch 2, **dadurch gekennzeichnet,**
**daß** der Niederhalter (15; 16) um eine horizontale Achse (N) schwenkbar ist, deren Abstand gegenüber dem in Eingriffsstellung befindlichen Tragmittel (11) oder weiterem Tragmittel (14) fest ist.

4. Entsorgungsfahrzeug (1) zur Aufnahme von Behältern (3;4) für zu entsorgende Reststoffe, Wertstoffe oder dergleichen,
**dadurch gekennzeichnet,**
**daß** das Entsorgungsfahrzeug (1) zumindest einen Greifarm (2) nach einem der Ansprüche 1 bis 3 umfaßt.

5. Entsorgungsfahrzeug (1) nach Anspruch 4,
**dadurch gekennzeichnet,**
**daß** das weitere Tragmittel (14) aus einer an einer im wesentlichen vertikal stehenden äußeren Tragplatte (T) des Greifarms angelegten Ruhestellung in seine Eingriffsstellung um eine der äußeren Tragplatte (T) zugeordnete und in einer Ebene unterhalb des Eingriffskontakts liegende Horizontalschwenkachse auswärts schwenkbar ist.

6. Entsorgungsfahrzeug nach einem der Ansprüche 4 oder 5, **dadurch gekennzeichnet,**
**daß** zum Ausschwenken des weiteren Tragmittels (14) ein oder mehrere im wesentlichen horizontal einwärts der äußeren Tragplatte (T) liegende und von innen nach außen ausfahrbare(s) Antriebsorgan(e) liegt oder liegen.

7. Entsorgungsfahrzeug nach einem der Ansprüche 5 oder 6,
**dadurch gekennzeichnet,**
**daß** an der äußeren Tragplatte sowohl der Niederhalter (15; 16) als auch das oder die Tragmittel (11) und das oder die weiteren Tragmittel (14) angeordnet sind und diese Einheit insgesamt modular auswechselbar ist.

8. Entsorgungsfahrzeug nach einem der Ansprüche 4 bis 7,
**dadurch gekennzeichnet,**
**daß** das oder die Behältertragmittel (11) als sog. Diamond-Keile mit jeweils von einer nach oben weisenden Spitze (12) sich abwärts verbreiternden Abgleitschrägen (13) ausgebildet ist oder sind.

9. Entsorgungsfahrzeug nach einem der Ansprüche 4 bis 8,
**dadurch gekennzeichnet,**
**daß** an dem Greifarm (2) nebeneinander zwei Behältertragmittel (11) und zwischen sowie oberhalb von diesen ein Abschnitt (14b) des weiteren Tragmittels (14) angeordnet sind.

10. Entsorgungsfahrzeug nach Anspruch 9,
**dadurch gekennzeichnet,**
**daß** seitlich neben und mit Abstand zu dem zwischen den Behältertragmitteln (11) angeordneten Abschnitt (14b) des Tragmittels (14) weitere Tragmittelabschnitte angeordnet sind.

11. Entsorgungsfahrzeug nach Anspruch 10,
**dadurch gekennzeichnet,**
**daß** der zwischen den Behältertragmitteln (11) angeordnete Tragmittelabschnitt (14b) und die seitlichen weiteren Tragmittelabschnitte zur Aufnahme von Großbehältern (4) gemeinsam wirksam sind.

12. Entsorgungsfahrzeug nach einem der Ansprüche 4 bis 11,
**dadurch gekennzeichnet,**
**daß** das weitere Tragmittel (14) hydraulisch oder pneumatisch über einen Verlagerungsweg von zumindest 100 Millimetern Länge beweglich ist.

13. Entsorgungsfahrzeug nach einem der Ansprüche 4 bis 12,
**dadurch gekennzeichnet,**
**daß** zumindest ein Behältertragmittel (11) entlang einer gedachten Verbindungslinie (17) zwischen den Behältertragmitteln (11) verschieblich ist.

## Claims

1. A gripping arm (2) of a waste disposal vehicle (1) for receiving containers (3; 4) with residual materials, recyclable materials or the like which are to be disposed, wherein the gripping arm (2) comprises at least one container carrier (11), which can be used to lift a container (3; 4) by reaching underneath a protruding area (19), wherein, in addition to the container carrier(s) (11), the gripping arm (2) comprises at least one section (14a; 14b; 14c) of an additional carrier (14) designed as a comb bar with several upwardly extending engaging prongs, which interacts with a likewise movable hold-down clamp (15; 16) arranged above it for locking the container held by the carrier (11) or the additional carrier (14),
**characterized in that**
in particular the container carrier (11) is provided for reaching underneath a collar, and that the additional carrier (14) can be moved into and out of the engaged position with a component (K) facing outwardly in the direction of the container to be received (3; 4) in a plane near the outermost extension plane of the container carrier(s) (11).

2. The gripping arm (2) according to claim 1,
**characterized in that**
the locking motion of the hold-down clamp (15; 16) can be performed with a fixed and engaged carrier (11) or additional carrier (14).

3. The gripping arm (2) according to claim 2,
**characterized in that**
the hold-down clamp (15; 16) can be pivoted around a horizontal axis (N), whose distance relative to the carrier (11) in the engaged position or additional carrier (14) is fixed.

4. A waste disposal vehicle (1) for receiving containers (3; 4) for residual materials, recyclable materials, or the like,
**characterized in that**
the waste disposal vehicle (1) comprises at least one gripping arm (2) according to one of claims 1 to 3.

5. The waste disposal vehicle (1) according to claim 4,
**characterized in that**
the additional carrier (14) can be outwardly pivoted from a resting position established on an essentially vertically standing outer support plate (T) of the gripping arm into its engaged position around a horizontal pivot axis allocated to the outer support plate (T) and lying in a plane underneath the engaging contact.

6. The waste disposal vehicle according to one of claims 4 or 5,
**characterized in that**
one or several drive unit(s) that lie(s) essentially horizontally inward relative to the outer support plate (T) and can be extended from the inside out is/are provided to pivot out the additional carrier (14)

7. The waste disposal vehicle according to one of claims 5 or 6,
**characterized in that**
both the hold-down clamp (15; 16) and the carrier(s) (11) and the additional carrier(s) (14) are arranged on the outer support plate, and this unit is modularly replaceable as a whole.

8. The waste disposal vehicle according to one of claims 4 to 7,
**characterized in that**
the container carrier(s) (11) is/are designed as a so-called diamond wedge with sliding bevels (13) that expand downward from a respective upwardly facing tip (12).

9. The waste disposal vehicle according to one of claims 4 to 8,
**characterized in that**
two container carriers (11) are arranged next to each other on the gripping arm (2), and a section (14b) of the additional carrier (14) is arranged between as well as above the latter.

10. The waste disposal vehicle according to claim 9,
**characterized in that**
additional carrier sections are arranged laterally next to and spaced apart from the section (14b) of the carrier (14) arranged between the container carriers (11).

11. The waste disposal vehicle according to claim 10,
**characterized in that**
the carrier section (14b) arranged between the container carriers (11) and the lateral additional carrier sections for receiving large containers (4) act together.

12. The waste disposal vehicle according to one of claims 4 to 11,
**characterized in that**
the additional carrier (14) can be moved hydraulically or pneumatically over a displacement path of at least 100 millimeters in length.

13. The waste disposal vehicle according to one of claims 4 to 12,
**characterized in that**
at least one container carrier (11) can be moved along an imagined connecting line (17) between the container carriers (11) .

## Revendications

1. Bras de préhension (2) d'un véhicule de ramassage (1) destiné à recevoir des conteneurs (3 ; 4) ou similaires contenant des produits résiduels, des matières recyclables ou similaires qui doivent être évacués, le bras de préhension (2) comprenant au moins un moyen porteur de conteneur (11) par lequel un conteneur (3 ; 4) est susceptible d'être relevé par saisie par le dessous d'une région saillante (19), le bras de préhension (2) comprenant hormis le moyen porteur de conteneur (11) au moins un segment (14a ; 14b ; 14c) d'un moyen porteur (14) additionnel, qui est conçu sous la forme d'un listeau à peigne pourvu de plusieurs dents d'engagement saillant vers le haut, qui pour le verrouillage du conteneur maintenu par le moyen porteur (11) ou par le moyen porteur (14) additionnel coopèrent avec un dispositif de retenue (15 ; 16) placé au-dessus d'elles et également mobile,
**caractérisé en ce que**
notamment le moyen porteur de conteneur (11) est prévu pour saisir par le dessous une collerette et **en ce que** le moyen porteur (14) additionnel est susceptible d'être déplacé dans un plan à proximité du plan d'extension le plus à l'extérieur du ou des moyens porteurs de conteneur (11) et hors de la position d'engagement à l'aide d'un composant (K) dirigé dans la direction du conteneur (3 ; 4) qui doit être repris.

2. Bras de préhension (2) selon la revendication 1,
**caractérisé en ce que**
le mouvement de verrouillage du dispositif de retenue (15 ; 16) est réalisable lorsque le moyen porteur (11) ou le moyen porteur (14) additionnel est en position fixe et se trouve en engagement.

3. Bras de préhension (2) selon la revendication 2,
**caractérisé en ce que**
le dispositif de retenue (15 ; 16) est susceptible de pivoter autour d'un axe horizontal (N) dont l'écart par rapport au moyen porteur (11) ou au moyen porteur (14) additionnel se trouvant dans la position d'engagement est fixe.

4. Véhicule de ramassage (1), destiné à recevoir des conteneurs (3 ; 4) pour des produits résiduels, des matières recyclables ou similaires qui doivent être évacués,
**caractérisé en ce que**
le véhicule de ramassage (1) comprend au moins un bras de préhension (2) selon l'une quelconque des revendications 1 à 3.

5. Véhicule de ramassage (1) selon la revendication 4,
**caractérisé en ce que**
le moyen porteur (14) additionnel est susceptible de pivoter vers l'extérieur d'une position de repos adjacente à une plaque porteuse (T) extérieure placée sensiblement à la verticale dans sa position d'engagement autour d'un axe de pivotement horizontal associé à la plaque porteuse (T) et se situant dans un plan en-dessous du contact d'engagement.

6. Véhicule de ramassage selon l'une quelconque des revendications 4 ou 5,
**caractérisé en ce que**
pour faire pivoter vers l'extérieur le moyen porteur (14) additionnel, un ou plusieurs organe(s) d'entraînement se situant sensiblement à l'horizontale, à l'intérieur de la plaque porteuse (T) extérieure et susceptible de se déplacer de l'intérieur vers l'extérieur et ou sont prévus.

7. Véhicule de ramassage selon l'une quelconque des revendications 5 ou 6,
**caractérisé en ce que**
sur la plaque porteuse extérieure, sont placés aussi bien le dispositif de retenue (15 ; 16) qu'également le ou les moyens porteurs (11) et le ou les moyens porteurs (14) additionnels et **en ce que** cette unité est interchangeable de manière globalement modulaire.

8. Véhicule de ramassage selon l'une quelconque des revendications 4 à 7,
**caractérisé en ce que**
le ou les moyens porteurs de conteneur (11) est ou sont conçu(s) sous la forme de dénommées cales Diamond, pourvues d'inclinaison de glissement (13) s'élargissant vers le bas à partir d'une pointe (12) dirigée vers le haut.

9. Véhicule de ramassage selon l'une quelconque des revendications 4 à 8,
**caractérisé en ce que**
sur le bras de préhension (2) sont placés côte à côte deux moyens porteurs de conteneur (11) et entre ainsi qu'au-dessus de ces derniers est placé un segment (14b) du moyen porteur (14) additionnel.

10. Véhicule de ramassage selon la revendication 9,
**caractérisé en ce que**
latéralement à côté et avec un écart du segment (14b) du moyen porteur (14) placé entre les moyens porteurs de conteneur (11) sont placés des segments additionnels de moyen porteur.

11. Véhicule de ramassage selon la revendication 10,
**caractérisé en ce que**
le segment (14b) de moyen porteur placé entre les moyens porteurs de conteneur (11) et les segments de moyen porteur additionnels latéraux agissent conjointement pour reprendre des conteneurs de gros volume (4).

12. Véhicule de ramassage selon l'une quelconque des revendications 4 à 11,
**caractérisé en ce que**
le moyen porteur (14) additionnel est mobile par voie hydraulique ou pneumatique sur une course de déplacement d'une longueur d'au moins 100 millimètres.

13. Véhicule de ramassage selon l'une quelconque des revendications 4 à 12,
**caractérisé en ce que**
l'au moins un moyen porteur de conteneur (11) est déplaçable le long d'une ligne de liaison (1) virtuelle entre les moyens porteurs de conteneur (11).
